# FASCICULE DE BREVET EUROPEEN

(11) **EP 2 639 797 B1**
(45) Date de publication et mention de la délivrance du brevet: **04.04.2018**
(21) Numéro de dépôt: 12176539.0
(22) Date de dépôt: 16.07.2012
(51) Int. Cl.: H01B 5/10

(54) **Cable de transport électrique en particulier pour ligne aérienne**
Elektrisches Übertragungskabel, insbesondere für Freileitung
Electric transport cable, in particular for an overhead line

(30) Priorité: 12.03.2012 FR 1252180
(43) Date de publication de la demande: 18.09.2013
(73) Titulaire: Nexans, 92400 Courbevoie (FR)
(72) Inventeur: Guery, Daniel, B-7370 Dour (BE); Martin, Michel, B-6530 Thuin (BE)
(74) Mandataire: Lenne, Laurence

(56) Documents cités:
- EP-A2- 1 816 654
- EP-A2- 1 821 318
- DE-B- 1 167 932

## Description

L'invention concerne un câble de transport électrique en particulier pour ligne aérienne.

Elle concerne plus précisément un câble de transport électrique en particulier pour ligne électrique aérienne, comportant au moins un jonc composite central constitué de fibres imprégnées par une matrice et dont la contrainte spécifique à la rupture est supérieure à 0,4 MPa.m³/kg et au moins une couche de fils conducteurs à imbrication mutuelle, en aluminium ou en alliage d'aluminium et enroulés autour de ce jonc.

Un tel câble est décrit dans le document de brevet EP 1 816 654.

Ce câble de transport électrique en particulier pour ligne électrique aérienne, comporte un jonc composite central constitué de fibres imprégnées par une matrice de résine époxy et deux couches de fils conducteurs de section en Z et en S, en aluminium ou en alliage d'aluminium, enroulés autour du jonc. Eventuellement, le jonc peut être recouvert d'une couche de matière isolante.

De tels fils conducteurs sont des fils de forme selon la norme IEC 62219.

Un tel câble peut comporter un seul jonc central, comme représenté, ou trois joncs centraux.

Il peut également comporter une ou plusieurs couches de fils conducteurs 3.

La température de fonctionnement d'un tel câble peut atteindre 200°C ou plus. Il s'avère donc, l'ensemble des composants du câble étant bloqué aux extrémités par des ancrages, que, lors d'une augmentation de la température des fils conducteurs, de la température ambiante à la température de fonctionnement du câble, les couches de fils conducteurs ont tendance à gonfler suite à la différence de coefficient de dilatation du jonc et des fils conducteurs, et les fils conducteurs ont tendance à sortir de leur couche ce qui peut entraîner un déchaussement des fils hors de leur couche. On peut même constater la formation d'un positionnement des fils conducteurs de type cage d'écureuil qui a tendance à se résorber lorsque la sollicitation thermique a cessé.

Il est à craindre qu'après un certain nombre de cycles thermiques, un ou plusieurs fils conducteurs ne reprennent pas leur place correcte au sein de leur couche et provoque ainsi une augmentation de l'effet Corona ainsi qu'une augmentation des nuisances sonores.

Pour résoudre ce problème, l'invention propose un câble de transport électrique en particulier pour ligne électrique aérienne, comportant au moins un jonc composite central constitué de fibres imprégnées par une matrice et dont la contrainte spécifique à la rupture est supérieure à 0,4 MPa.m³/kg et au moins une couche de fils conducteurs à imbrication mutuelle, en aluminium ou en alliage d'aluminium et enroulés autour de ce jonc, ledit câble présentant un diamètre externe à température ambiante dit diamètre initial et le rapport entre le coefficient de dilatation thermique des fils conducteurs et celui du jonc central est supérieur à trois, caractérisé en ce que lesdits fils conducteurs (3) à imbrication mutuelle sont d'une géométrie telle que l'augmentation du diamètre externe d'une longueur de ce câble inférieure à 45 m, lors d'une augmentation de la température durant deux à quatre minutes, de la température ambiante à une température comprise entre 150 et 240°C est inférieure ou égale à 10% de son diamètre initial, ledit câble étant soumis à une tension mécanique comprise entre 10 à 30% de la résistance à la rupture nominale du câble.

Ce câble comporte au moins une couche de fils conducteurs à imbrication mutuelle. Plus précisément il peut comporter une ou plusieurs couches de fils conducteurs à imbrication mutuelle, associées ou non à au moins une couche de fils conducteurs de section ronde ou trapézoïdale.

Ce câble comporte au moins un jonc composite central constitué de fibres, par exemple des fibres de verre, de carbone, d'alumine ou de céramique, imprégnées par une matrice qui peut être en polymère, par exemple en résine époxy, ou en métal, par exemple en aluminium, en acier, en titane ou en tungstène.

La contrainte spécifique à la rupture est la contrainte à la rupture rapportée à la densité du matériau ou des matériaux.

Selon un mode de réalisation préféré, le diamètre externe du câble après une diminution ultérieure de sa température à la température ambiante est sensiblement égal à son diamètre initial.

De préférence, la variation de la température est réalisée par application ou coupure d'une intensité du courant.

Le câble, dont chaque dit fil conducteur à imbrication mutuelle comporte une face dite supérieure et une face dite inférieure disposées sur un cylindre géométrique circulaire ayant pour axe longitudinal l'axe longitudinal du câble et pour rayon Rₛ et Rᵢ, est selon l'invention tel que la largeur de chaque dit fil conducteur à l'intersection d'un cylindre géométrique circulaire de même axe longitudinal et de rayon ½ (Rₛ + Rᵢ) est comprise entre 80 et 120% de la différence (Rₛ - Rᵢ).

Grâce à une telle géométrie, le déplacement radial des fils conducteurs est limité voire même empêché, tout en ayant un niveau de nuisances sonores faibles en cas de grand vent.

Il est également possible de réaliser un câble dont le coefficient de trainée est avantageux dans le domaine des vitesses de vent utiles par exemple et de manière non exhaustive : les vitesses de calcul V_{1QB} et V_{2QB} prévues par la réglementation belge et de conserver cette propriété malgré les multiples et sévères sollicitations thermiques que subira le câble lors de sa vie active. Pour obtenir ce résultat, il est nécessaire que la couche externe soit constituée de fils de forme à imbrication mutuelle, que la largeur de chacun de ses fils réponde aux critères cités ci-dessus et que la profondeur des rainures de chaque fil répondent aux critères du brevet EP 0 379 853.

De préférence, ladite largeur de chaque dit fil conducteur est sensiblement égale à la différence (Rₛ - Rᵢ).

Ledit fil conducteur peut être de section en Z, en S ou en C.

Avantageusement, lesdites fibres du jonc sont en carbone et ladite matrice en résine époxy.

De préférence, les fils conducteurs sont à base d'alliage d'aluminium et de zirconium.

Le jonc peut comporter un revêtement étanche tel que décrit dans la demande de brevet WO 2010/089500.

Une couche diélectrique peut éventuellement être disposée entre ce revêtement et le jonc composite.

L'invention est décrite ci-après plus en détail à l'aide de figures illustrant uniquement des modes de réalisation préférés de l'invention.

La figure 1 est une vue en coupe d'un câble selon l'invention.

Les figures 2 à 4 sont des vues en coupe transversale d'un fil conducteur selon plusieurs modes de réalisation de l'invention.

Comme représenté sur la figure 1, l'invention concerne un câble de transport électrique en particulier pour ligne électrique aérienne, comportant au moins un jonc composite central 1 constitué de fibres imprégnées par une matrice et dont la contrainte spécifique à la rupture est supérieure à 0,4 MPa.m³/kg et au moins une couche de fils conducteurs 3 à imbrication mutuelle, en aluminium ou en alliage d'aluminium et enroulés autour de ce jonc 1. Le jonc 1 peut comporter un revêtement étanche 2.

De préférence, les fils conducteurs sont à base d'alliage d'aluminium et de zirconium.

Ce câble présente un diamètre externe à température ambiante dit diamètre initial et le rapport entre le coefficient de dilatation thermique des fils conducteurs et celui du jonc central est supérieur à trois.

Selon l'invention, les fils conducteurs (3) à imbrication mutuelle sont d'une géométrie telle que l'augmentation du diamètre externe d'une longueur de ce câble inférieure à 45 m, lors d'une augmentation de la température durant deux à quatre minutes, de la température ambiante à une température comprise entre 150 et 240°C est inférieure ou égale à 10% de son diamètre initial, ledit câble étant soumis à une tension mécanique comprise entre 10 à 30% de la résistance à la rupture nominale du câble.

Par ailleurs, de préférence, son diamètre externe après une diminution ultérieure de la température à la température ambiante est sensiblement égal à son diamètre initial.

Les figures 2 à 4 sont des vues en coupe transversale d'exemples de fils conducteurs permettant d'assurer un tel degré limité d'expansion du diamètre.

La figure 2 représente un fil conducteur en Z.

Ce fil conducteur 3A comporte une face dite supérieure 3B et une face dite inférieure 3C disposées chacune sur un cylindre géométrique circulaire ayant pour axe longitudinal l'axe longitudinal A-A du câble et pour rayon Rₛ et et est tel que la largeur L de ce fil conducteur à l'intersection d'un cylindre géométrique circulaire C de même axe longitudinal A-A et de rayon ½ (Rₛ + Rᵢ) est comprise entre 80 et 120% de la différence (Rₛ - Rᵢ).

De préférence, cette largeur L de chaque fil conducteur est sensiblement égale à la différence (Rₛ - Rᵢ).

Selon ce premier exemple, le câble est de section en Z, mais il peut être de façon générale à imbrication mutuelle, par exemple en S ou en C.

La figure 3 représente un fil conducteur à imbrication mutuelle en S et la figure 4 représente un fil conducteur à imbrication mutuelle en C.

Ces fils conducteurs 3A comportent une face dite supérieure 3B et une face dite inférieure 3C disposées chacune sur un cylindre géométrique circulaire ayant pour axe longitudinal l'axe longitudinal A-A du câble et pour rayon Rₛ et Rᵢ, et sont tels que la largeur L de ces fils conducteurs à l'intersection d'un cylindre géométrique circulaire C de même axe longitudinal A-A et de rayon ½ (Rₛ + Rᵢ) est comprise entre 80 et 120% de la différence (Rₛ - Rᵢ).

De préférence, cette largeur L de ces fils conducteurs est sensiblement égale à la différence (Rₛ - Rᵢ).

Les caractéristiques précédentes sont vérifiées par l'essai suivant réalisé par exemple sur un câble comportant deux couches de fils de forme conducteurs à imbrication mutuelle.

Une longueur de câble comprise inférieure à 45m, et de préférence comprise entre 10 et 45 m, est utilisée et est pourvue à ses extrémités d'un manchon classique en résine époxy afin d'assurer que les couches gardent sensiblement la même position relative que celle obtenue en sortie de fabrication et plus particulièrement sans décâblage de celles-ci. Les fils conducteurs des couches sont évasés dans les manchons en résine époxy et les couches sont reconstituées en sortie des manchons pour permettre une connexion à une unité de puissance électrique en courant alternatif via des connecteurs classiques. Les manchons en résine époxy sont introduits dans des douilles coniques en aluminium connectées à des tendeurs pour maintenir une tension mécanique. D'un côté du câble, une cellule de charge est placée entre le câble et le dispositif d'ancrage et, de l'autre côté du câble, ce dernier est directement relié à l'autre dispositif d'ancrage. Les dispositifs d'ancrage sont suffisamment solides pour minimiser les déflections des extrémités du dispositif quand une tension mécanique est appliquée. Pour le test, la tension mécanique appliquée à température ambiante a une valeur comprise entre 10 à 30% de la résistance à la rupture nominale du câble. La température est mesurée en trois emplacements le long de la longueur du câble en test, de préférence à ¼, ½ et ¾ de la distance entre extrémités, en utilisant des thermocouples. A chaque emplacement, les thermocouples sont disposés en trois positions radiales différentes sur le câble, à savoir sur la couche externe de fils conducteurs, sur la couche interne de fils conducteurs et en contact avec le jonc central.

Le diamètre externe du câble est mesuré au milieu de la longueur de câble en test tout d'abord à l'état initial à température ambiante.

L'intensité du courant ensuite appliqué sur le câble est telle que les couches de fils conducteurs atteignent une température comprise entre 150°C et 240°C en une durée comprise entre deux et quatre minutes. La température de référence prise en compte est la plus haute donnée par les thermocouples.

Dès la coupure de ce courant, le diamètre externe est mesuré au même emplacement. Puis ce diamètre est de nouveau mesuré au même emplacement, lorsque le câble est revenu à la température ambiante.

Selon l'invention, l'augmentation du diamètre externe juste après la coupure du courant est inférieure ou égale à 10% de son diamètre externe initial et le diamètre externe après sollicitation thermique et retour à la température ambiante est sensiblement égal à son diamètre initial.

Après essai, on peut prélever avec soin pour ne pas les déformer dans la partie centrale du câble cinq échantillons de 30 cm de fils de forme de la couche externe. Les rayons de courbure de la face supérieure des fils sont mesurés. La couche externe réalisée à partir de ces éléments présente une surface externe lisse à l'exception de petites rainures hélicoïdales procurées par ces rayons de courbure. Ces rayons de courbure doivent être sensiblement égaux à ceux du fil en sortie de fabrication. La mesure de ces rayons est réalisée à partir de l'appareil « Shaped Die/Wire&Rod System combination ; Version A : Electro Optical Frame CU10 Die Wire & Rod Supervisor » de la société Conoptica's.

Cette méthode d'essai a été réalisée avec un câble tel que précisé ci-dessous à une témpérature de 240°C.

Ce câble de transport électrique en particulier pour ligne électrique aérienne, est tel que représenté sur la figure 1 et comporte un jonc composite central constitué de fibres de carbone continues imprégnées par une matrice de résine époxy, et deux couches de fils de forme conducteurs à imbrication mutuelle, dont une couche externe avec des fils en Z et une couche interne avec des fils en S tels que précisé plus haut, en alliage d'alliage d'aluminium et de zirconium, enroulés hélicoïdalement autour de ce jonc de façon à s'imbriquer mutuellement. Les fils conducteurs sont des fils tels que décrits plus haut en référence aux figures 2 et 3.

Ce câble est défini par les caractéristiques suivantes :

| | Fils conducteurs | Jonc central |
|---|---|---|
| Section nominale | 341 mm² | 38,5 mm² |
| Poids | 947 kg/km | 63 kg/km |
| Module d'élasticité | 57 kN/mm² | 170 kN/mm² |
| Coefficient de dilatation thermique | 23.10⁻⁶/°C | 0,2.10⁻⁶/°C |

Les résultats après essai sont :

| Diamètre externe | Mesures relevées (mm) | Moyenne (mm) |
|---|---|---|
| Mesures avant essai | 23,4 -23,3 - 23,5 | 23,4 |
| Mesures après coupure du courant | 24,7 - 24,8 - 24,9 | 24,8 |
| Mesure après retour à la température initiale | 23,3 - 23,4 -23,5 | 23,4 |

Par ailleurs, les mesures des rayons de courbure restent égales :

| | Diamètre et tolérances des rayons de courbure (mm) |
|---|---|
| Avant essai | 0,7 ± 0,1 |
| Après essai | 0,7 ± 0,1 |

ce qui démontre que la profondeur des rainures de chaque fil répondent aux critères du brevet EP 0 379 853 et qu'une bonne tenue au vent est conservé malgré le traitement thermique.

## Revendications

1. Câble de transport électrique en particulier pour ligne électrique aérienne, comportant au moins un jonc composite central (1) constitué de fibres imprégnées par une matrice et dont la contrainte spécifique à la rupture est supérieure à 0,4 MPa.m³/kg et au moins une couche de fils conducteurs (3) à imbrication mutuelle, en aluminium ou en alliage d'aluminium et enroulés autour de ce jonc (1), le rapport entre le coefficient de dilatation thermique des fils conducteurs (3) et celui du jonc central (1) est supérieur à trois, dont chaque dit fil conducteur à imbrication mutuelle (3A) comporte une face dite supérieure (3B) et une face dite inférieure (3C) disposées sur un cylindre géométrique circulaire ayant pour axe longitudinal l'axe longitudinal (A-A) du câble et pour rayon Rs et Ri, **caractérisé en ce que** la largeur (L) de chaque dit fil conducteur à l'intersection d'un cylindre géométrique circulaire de même axe longitudinal (A-A) et de rayon ½ (Rs + Ri) est comprise entre 80 et 120% de la différence (Rs - Ri).

2. Câble selon la revendication précédente, **caractérisé en ce que** ladite largeur (L) de chaque dit fil conducteur est sensiblement égale à la différence (Rs - Ri).

3. Câble selon l'une des revendications précédentes, **caractérisé en ce que** ledit fil conducteur (3A) est de section en Z, en S ou en C.

4. Câble selon l'une des revendications précédentes, **caractérisé en ce que** lesdites fibres du jonc (1) sont en carbone et ladite matrice en résine époxy.

5. Câble selon l'une des revendications précédentes, **caractérisé en ce que** lesdits fils conducteurs (3A) sont à base d'alliage d'aluminium et de zirconium.

6. Câble selon l'une des revendications précédentes, **caractérisé en ce que** ledit jonc (1) comporte un revêtement étanche (2).

## Patentansprüche

1. Elektrisches Übertragungskabel, insbesondere für Stromfreileitung, aufweisend mindestens einen zentralen Kompositstrang (1), gebildet von mit einer Matrix imprägnierten Fasern und dessen spezifische Bruchfestigkeit über 0,4 MPa.m³/kg beträgt, und mindestens eine Schicht von ineinander verschlungenen Leitungsdrähten (3) aus Aluminium oder aus Aluminiumlegierung und gewickelt um diesen Strang (1), wobei das Verhältnis zwischen dem thermischen Ausdehnungskoeffizienten der Leitungsdrähte (3) und dem des zentralen Strangs (1) größer als drei ist, wobei jeder ineinander verschlungene Leitungsdraht (3A) eine Oberseite (3B) und eine Unterseite (3C) aufweist, die auf einem runden geometrischen Zylinder angeordnet sind, der als Längsachse die Längsachse (A-A) des Kabels und als Radius Rs und Ri hat, **dadurch gekennzeichnet, dass** die Breite (L) jedes Leitungsdrahts am Schnittpunkt eines runden geometrischen Zylinders mit derselben Längsachse (A-A) und mit dem Radius ½ (Rs + Ri) zwischen 80 und 120 % der Differenz (Rs - Ri) inklusive beträgt.

2. Kabel nach vorangehendem Anspruch, **dadurch gekennzeichnet, dass** die Breite (L) jedes Leitungsdrahts etwa der Differenz (Rs - Ri) entspricht.

3. Kabel nach einem der vorangehenden Ansprüche, **dadurch gekennzeichnet, dass** der Leitungsdraht (3A) einen Querschnitt als Z, S oder C hat.

4. Kabel nach einem der vorangehenden Ansprüche, **dadurch gekennzeichnet, dass** die Fasern des Strangs (1) aus Karbon sind und die Matrix aus Epoxyharz ist.

5. Kabel nach einem der vorangehenden Ansprüche, **dadurch gekennzeichnet, dass** die Leitungsdrähte (3A) auf der Basis von Legierung von Aluminium und von Zirkonium sind.

6. Kabel nach einem der vorangehenden Ansprüche, **dadurch gekennzeichnet, dass** der Strang (1) eine dichte Beschichtung (2) aufweist.

## Claims

1. Electricity-carrying cable in particular for overhead power lines, comprising at least one central composite rod (1) made of matrix-impregnated fibers having a specific tensile stress greater than 0.4 MPa.m³/kg and at least one layer of interlocking conducting wires (3) of aluminum or aluminum alloy and wrapped around the rod (1), wherein the ratio between the coefficient of thermal expansion of the conducting wires (3) and that of the central rod (1) is greater than three, wherein each of the mutually-interleaved conducting wires (3A) has a so-called upper face (3B) and a so-called lower face (3C) arranged on a circular geometric cylinder having the longitudinal axis (A-A) as the longitudinal axis of the cable and Rs and Ri as the radius,
**characterized in that**
the width (L) of each conducting wire at the intersection of a circular geometrical cylinder with the same longitudinal axis (A-A) and radius (Rs + Ri) lies between 80 and 120% of the difference (Rs-Ri).

2. Cable according to the preceding claim,
**characterized in that**
the width (L) of each conducting wire is substantially equal to the difference (Rs - Ri).

3. Cable according to one of the preceding claims,
**characterized in that**
the conducting wire (3A) has a Z, S or C cross-section,.

4. Cable according to one of the preceding claims,
**characterized in that**
the fibers of the rod (1) are of carbon while the matrix is of epoxy resin.

5. Cable according to one of the preceding claims,
**characterized in that**
the conducting wires (3A) are based on aluminum alloy and zirconium.

6. Cable according to one of the preceding claims,
**characterized in that**
the rod (1) has a waterproof coating (2).
